# EUROPÄISCHE PATENTSCHRIFT

(11) **EP 2 134 609 B1**
(45) Veröffentlichungstag und Bekanntmachung des Hinweises auf die Patenterteilung: **16.05.2012**
(21) Anmeldenummer: 08734832.2
(22) Anmeldetag: 28.03.2008
(51) Int. Cl.: B65B 19/32, B65B 35/04, B65B 35/40, B65B 35/44, B65B 57/14

(54) **VERFAHREN UND VORRICHTUNG ZUR BILDUNG VON PACKUNGSGRUPPEN**
METHOD AND DEVICE FOR FORMING PACKAGE GROUPS
PROCEDE ET DISPOSITIF POUR FORMER DES LOTS DE PAQUETS

(30) Priorität: 12.04.2007 DE 102007017607
(43) Veröffentlichungstag der Anmeldung: 23.12.2009
(73) Patentinhaber: Focke & Co. (GmbH & Co. KG), 27283 Verden (DE)
(72) Erfinder: BRETTHAUER, Hans-J., 28201 Bremen (DE)
(74) Vertreter: Bolte, Erich
(86) Internationale Anmeldenummer: PCT/EP2008/002456
(87) Internationale Veröffentlichungsnummer: WO 2008/125197

(56) Entgegenhaltungen:
- EP-A- 0 311 830
- EP-A- 0 703 148
- EP-A- 1 719 706
- GB-A- 2 150 520
- US-A1- 2005 000 188

## Beschreibung

Die Erfindung betrifft ein Verfahren zum Handhaben von Gegenständen gemäß Oberbegriff des Patentanspruchs 1. Weiterhin betrifft die Erfindung eine Vorrichtung zur Durchführung des Verfahrens.

Ein derartiges Verfahren zur Bildung von Packungsgruppen im Zusammenhang mit der Fertigung von Gebindepackungen für Zigaretten ist der US 2005/0000188 A1 zu entnehmen. Die Packungen werden paarweise durch einen Gurtförderer mit Abstandhaltern entlang einer geradlinigen Packungsbahn transportiert. Im Bereich einer Gruppierstation wird eine dem Inhalt der Gebindepackung entsprechende Anzahl von Packungen bzw. von paarweise übereinanderliegenden Packungen abgeteilt und einem Hubstempel zur Aufwärtsbewegung der Packungsgruppe zugeführt. Der Gurtförderer für die Zuführung der Packungen besteht aus zwei Abschnitten. Der dem Hubstempel zugekehrter Abschnitt des Gurtförderers ist durch Schwenkbewegung anhebbar, sodass der Transport unterbrochen ist. Während dieser Phase können Packungen bzw. Packungspaare nachgefördert werden, um Lücken in der Transportreihe aufzufüllen, die durch ausgesonderte Fehlpackungen entstanden sind. Eine so ausgebildete Vorrichtung ist nicht ausreichend leistungsfähig, weil die Bildung einer kompletten Gruppe von Packungen bei Lücken in der Packungsfolge die Teilgruppe angehalten werden muss, bis die Lücken durch nachgeförderte Packungen aufgefüllt sind.

Im Zusammenhang mit dem Transport einer fortlaufenden Reihe aus paarweise übereinander angeordneten Zigarettenpackungen ist es bekannt, ausgesonderte (Fehl-)Packungen der Packungsreihe durch Einschieben von Ersatzpackungen quer zur Förderrichtung in den Bereich der fortlaufenden Packungsreihe (GB 2 150 520 A). Bei diesem Stand der Technik werden jeweils Einheiten aus zwei übereinanderliegenden Packungen nach Bedarf in den Transportbereich der Packungsreihe eingeführt. Eine Erfassung von gegebenenfalls mehreren Leerpositionen und entsprechender Ergänzung aus einem Vorrat ist nicht vorgesehen.

Der Erfindung liegt die Aufgabe zugrunde, die Bildung von Gruppen von Gegenständen bzw. Packungen auf der Grundlage des eingangs genannten Verfahrens sicherer zu gestalten und eine bessere Leistung bei der Komplettierung von Packungsgruppen zu erzielen.

Zur Lösung dieser Aufgabe wird ein Verfahren mit den Merkmalen des Anspruchs 1 vorgeschlagen.

Erfindungsgemäß wird demnach eine Gruppe bzw. Teilgruppe der Gegenstände/Packungen von dem Zuförderstrom abgesondert, und zwar nach Maßgabe der festgelegten Anzahl von Packungsplätzen, sodass etwaige Leerplätze in diesem Bereich nicht ausgeglichen werden. In einer versetzten, insbesondere oberhalb der Zuförderebene angeordneten Gruppierstation werden fehlende Packungen aus einem separaten Speicher - gegenüberliegend zur Zuförderbahn - in die Gruppierstation zur Ergänzung der Packungsgruppe eingeführt.

Bei dem erfindungsgemäßen Verfahren ist die Komplettierung der Packungsgruppe als Inhalt bzw. Teilinhalt einer Gebindepackung von der fortlaufenden Zuführung von Packungen abgekoppelt, sodass mit größerer Sicherheit und Leistungsfähigkeit die Gruppen zusammengestellt werden können.

Die erfindungsgemäßen Merkmale der Vorrichtung zur Durchführung des Verfahrens ergeben sich aus dem Kennzeichen des Anspruchs 7.

Die im vorstehenden Sinne gebildeten Packungsgruppen werden einem als Gruppenrevolver ausgebildeten Gruppenförderer mit Revolvertaschen für jeweils eine Packungsgruppe zugeführt.

Einzelheiten des Verfahrens und der Vorrichtung werden nachfolgend anhand der Zeichnungen näher erläutert. Es zeigt:
- Fig. 1: eine Vorrichtung zur Bildung von (Packungs-)Gruppen in schematischer Seitenansicht,
- Fig. 2: den Bereich einer Gruppierstation als Einzelheit der Vorrichtung gemäß Fig. 1 in vergrößertem Maßstab,
- Fig. 3: die Gruppierstation gemäß Fig. 2 in Queransicht bzw. im Querschnitt entlang einer Schnittebene III-III der Fig. 2,
- Fig. 4: die Einzelheit gemäß Fig. 3 in veränderter Stellung von Organen,
- Fig. 5: die Gruppierstation im Wesentlichen in einer Darstellung entsprechend Fig. 2, jedoch mit veränderter Stellung von Organen,
- Fig. 6: die Gruppierstation gemäß Fig. 2 bzw. gemäß Fig. 5 nach Zusammenstellung einer Gruppe von Packungen,
- Fig. 7: die Gruppierstation gemäß Fig. 2 in einer Stellung zur Beschickung eines Speichers,
- Fig. 8: die Gruppierstation in einer Stellung gemäß Fig. 6 im Querschnitt in der Schnittebene VIII-VIII der Fig. 6,
- Fig. 9: einen Ausschnitt IX der Einzelheit gemäß Fig. 8, in vergrößertem Maßstab,
- Fig. 10: die Einzelheit im Wesentlichen entsprechend Fig. 9 bei veränderter Stellung von Organen,
- Fig. 11: eine schematische Darstellung des Funktionsablaufs bei der Bildung von (Packungs-)Gruppen,
- Fig. 12: ein Diagramm über den Funktionsablauf in einer Übersichtsdarstellung,
- Fig. 13: ein Diagramm zur Darstellung der Arbeitsschritte bei der Bildung von Gruppen.

Die Ausführungsbeispiele in den Zeichnungen befassen sich mit der Handhabung von Packungen 10, insbesondere von Zigarettenpackungen. Diese haben eine quaderförmige Gestalt mit großflächiger Vorderseite 11 und Rückseite 12, mit schmalen Seitenflächen 13, 14 und Stirnflächen 15. Aus den Packungen 10 sollen Gruppen 16 gebildet werden, bei dem vorliegenden Ausführungsbeispiel derart, dass die komplette Gruppe 16 aus zehn Packungen 10 besteht, die in zwei Teilgruppen 17, 18 formiert sind. Die Gruppe 16 ist Inhalt einer Gebindepackung für Zigaretten.

Die Packungen 10 werden aufeinander folgend einer Gruppierstation 19 zugeführt zur Bildung der Gruppen 16 bzw. der Teilgruppen 17, 18. Die Packungen 10 kommen insbesondere von einer Verpackungsmaschine, nämlich von einem Cellophaner. Die Packungen 10 werden einzeln und mit Abstand voneinander durch einen Packungsförderer 20 zugeführt und an einen die Packungen 10 übernehmenden Zuförderer 21 übergeben. Packungsförderer 20 und Zuförderer 21 sind so ausgebildet, dass die Packungen 10 druck- bzw. staulos transportiert werden. Im Bereich des Packungsförderers 20 werden die Packungen 10 auf einer Unterlage 22 gleitend gefördert und von einem Zwischenförderer 23 an den Zuförderer 21 übergeben. Der Zwischenförderer 23 besteht aus Flachriemen, die seitlich die Packungen 10 erfassen, also im Bereich der seitwärtsgerichteten Stirnflächen 15.

Der Zuförderer 21 ist als Endlosgurt ausgebildet, insbesondere als Zahnriemen. An der Außenseite sind Abstandhalter bzw. quergerichtete Stege 24 angebracht. Die Stege 24 begrenzen Aufnahmen bzw. Taschen für je eine Packung 10. Die Abstände benachbarter Stege 24 sind größer als die Abmessung der Packungen 10 in Förderrichtung. Die Packungen 10 liegen unter Bildung einer vorderseitigen Lücke an dem jeweils rückwärtigen Steg 24 an. Die Packungen 10 sind so ausgerichtet, dass sie mit einer großen Fläche, nämlich Vorderseite 11 oder Rückseite 12, auf dem Zwischenförderer 23 bzw. einem Fördertrum 25 desselben aufliegen. Der vorzugsweise kontinuierlich angetriebene Zuförderer 21 läuft über Umlenkräder 26, 27, von denen eines angetrieben ist.

Der Zuförderer 21 transportiert die Packungen 10 vorzugsweise kontinuierlich bis in den Bereich der Gruppierstation 19. Oberhalb der durch den Fördertrum 25 definierten Transportstrecke ist ein Ausschleuserad 28 mit Saughaltern 29 angeordnet. Mit Hilfe dieses Organs können etwaige Fehlpackungen, die zuvor identifiziert wurden, ausgesondert werden.

Die im Bereich der Gruppierstation 19 ankommenden Packungen 10 werden vom Zuförderer 21 abgenommen und unter Bildung einer Gruppe 16 bzw. Teilgruppe 17, 18 aus dicht aneinander liegenden Packungen 10 zusammengeführt. Für die Abnahme mehrerer Packungen 10, nämlich einer einem Abschnitt des Zuförderers 21 zugeordneten Einheit von mit Abstand nebeneinander liegenden Packungen 10 vom Zuförderer 21 ist ein besonderes Organ vorgesehen, nämlich ein ebenfalls vorzugsweise kontinuierlich tätiger Hubförderer 30. Dieser nimmt eine vorgegebene Anzahl von Packungen 10 vom Fördertrum 25 durch Hubbewegung ab und übergibt diese der Gruppierstation 19 bzw. einem Zwischenhalter 31.

Der Hubförderer 30 ist in besonderer Weise ausgebildet. Die mit ihrer Längserstreckung quer zum Zuförderer 21 liegenden Packungen 10 haben eine größere Querabmessung als die Breite des Zuförderers 21, sodass die Packungen 10 beidseitig einen Überstand bilden. In diesem Bereich wird eine Anzahl von Packungen 10 an ihrer Unterseite erfasst und durch den Hubförderer 30 vom Zuförderer 21 abgehoben, auf eine höhere Ebene und dabei zugleich in Förderrichtung weiter transportiert. Der Hubförderer 30 weist zu diesem Zweck zwei zu beiden Seiten des Zuförderers 21 positionierte, plattenförmige Tragorgane 32, 33 auf, die sich in Förderrichtung erstrecken. Eine obere Tragkante 34 beider Tragorgane 32, 33 erfasst die Packungen 10 unterseitig. Die Tragkanten 34 sind an der in Förderrichtung vorderen Ende durch einen Anschlag 35 begrenzt.

Der Hubförderer 30 arbeitet kontinuierlich. Die Tragorgane 32, 33 sind an drehenden, kurbelartigen Antriebsscheiben 36, 37 drehbar gelagert, und zwar außermittig. Für die Durchführung der kontinuierlichen translatorischen, also parallelen Bewegung der Huborgane 32, 33 sind die beiden Antriebsscheiben 36, 37 auf einer Seite der Bewegungsbahn der Packungen 10 in Förderrichtung nebeneinander liegend angeordnet. Jede Antriebsscheibe 36, 37 ist über quergerichtete Tragzapfen 39, 40 mit jeder der zu beiden Seiten der Bewegungsbahn der Packungen 10 angeordneten Tragorgan 32, 33 drehbar verbunden. Die Antriebsscheiben 36, 37 werden über eine vorzugsweise gemeinsame Welle 38 kontinuierlich drehend angetrieben, und zwar in gleicher Drehrichtung. Es entsteht dadurch eine Parallelbewegung der Tragorgane 32, 33 mit einer Bewegungskomponente in Förderrichtung der Packungen 10.

Die von dem Zuförderer 21 abgehobenen Packungen 10 werden durch den Hubförderer 30 in Aufwärtsrichtung auf die Ebene der Gruppierstation 19 gehoben. Diese erstreckt sich in der gleichen Vertikalebene wie der Zuförderer 21. Die Packungen 10 werden von dem Hubförderer 30 an den Zwischenhalter 31 übergeben, der sich in der (horizontalen) Ebene der Gruppierstation 19 befindet. Der Zwischenhalter 31 besteht aus (zwei) Tragelementen zu beiden Seiten der Bewegungsbahn der Packungen 10. Der Abstand der Tragorgane 32, 33 voneinander ist geringer als die Abmessung der Packungen 10 quer zur Förderrichtung, sodass ein Überstand gebildet ist. In diesem seitlichen Bereich werden die Packungen 10 von dem Zwischenhalter 31 aufgenommen. Dieser besteht hier aus zwei in Förderrichtung verlaufenden Tragelementen, nämlich winkelförmigen Tragprofilen 41, 42, die die Packungen 10 mit einem unteren Schenkel tragen und darüber hinaus durch einen aufrechten Schenkel ausrichten. Die Tragprofile 41, 42 sind zu beiden Seiten der Packungen 10 an schwenkbaren Tragarmen 43, 44 angeordnet. Die Tragprofile 41, 42 werden aus einer zurückgezogenen Stellung mit Abstand von der Bewegungsbahn der Packungen 10 durch entsprechende Schwenkbewegung in eine Tragposition bewegt (Fig. 4).

Die Packungen 10 sind nun auf die Gruppierstation 19 ausgerichtet, nämlich auf einen Sammelförderer für die Packungen 10 bzw. auf einen Sammelgurt 45. Auf dessen oberen Fördertrum 46 wird die Packungsgruppe 16 bzw. jeweils eine Teilgruppe 17, 18 zusammengestellt und für den Abtransport bereitgehalten.

Die auf dem Zwischenhalter 31 bereitgehaltenen Packungen 10 werden durch einen (weiteren) Förderer in die Gruppierstation 19 transportiert, und zwar durch einen Gurtförderer 47. Dieser ist oberhalb der Bewegungsbahn der Packungen 10 bzw. oberhalb des Zwischenhalters 31 angeordnet. Der Gurtförderer 47 weist Mitnehmer 48, 49 auf, die bei einem Fördertakt des Gurtförderers 47 die auf dem Zwischenhalter 31 liegenden Packungen 10 durch den jeweils an der Oberseite sich befindenden Mitnehmer 48 erfasst und durch Förderbewegung komplett in den Bereich der Gruppierstation transportiert bzw. auf dem Sammelgurt 45 ablegt. Der Fördertakt des Gurtförderers 47 ist so gesteuert, dass die Mitnehmer 48, 49 sich in ihren Endstellungen jeweils oberhalb und unterhalb von Umlenkrollen des Gurtförderers 47 befinden. Bei der Förderbewegung der Packungen 10 durch den Gurtförderer 47 werden die sich auf dem Zwischenhalter 31 befindenden Packungen 10 bis zur Dichtlage aneinander (Anlage der Seitenflächen 13, 14) zusammengeschoben und abtransportiert. Der betreffende Mitnehmer 48, 49 befindet sich dabei im Bereich eines unteren Fördertrums 50.

Im Bereich der Gruppierstation 19 werden die Packungen 10 durch den Gurtförderer 47 gegen einen Gruppenanschlag 51 gefördert. Eine Besonderheit besteht darin, dass mit Hilfe dieses in unterschiedlichen Stellungen positionierbaren Gruppenanschlags 51 die komplette Gruppe 16 oder Teilgruppe 17, 18 in der Gruppierstation 19 zusammengestellt werden kann, und zwar auch dann, wenn aufgrund von lückenhafter Zuführung von Packungen 10 die Anzahl der in die Gruppierstation 19 eingeführten Packungen 10 nicht der Anzahl einer Gruppe oder Teilgruppe entspricht. In jedem Falle laufen die ankommenden Packungen 10 gegen den Gruppenanschlag 50, der aufgrund gesteuerter Bewegung so positioniert ist, dass auf der Seite der zugeführten Packungen 10 eine Dichtreihe entsteht, nämlich bis zu einer Gruppe bzw. Teilgruppe. Die jeweilige Position des Gruppenanschlags 51 wird durch Kontrolle der zugeführten Packungen 10 gesteuert. Bei dem vorliegenden Ausführungsbeispiel wird der Zuförderer 21 hinsichtlich der vollständigen Besetzung mit Packungen durch entsprechende Sensoren 52 berührungslos abgetastet. Bei fehlenden Packungen werden Leerplätze 53 im Bereich des Zuförderers 21 erkannt und hiernach der Gruppenanschlag 51 hinsichtlich der Stellung gesteuert. Bei dem Ausführungsbeispiel gemäß Fig. 2 und Fig. 5 ist demnach der Gruppenanschlag 51 in der Gruppierstation 19 so positioniert, dass die drei zugeführten Packungen 10 in Dichtlage positionsgerecht aufgenommen werden.

Zur Schaffung einer kompletten Gruppe oder Teilgruppe der Packungen 10 werden fehlende Packungen 10 gesondert der Gruppierstation 19 zugeführt, und zwar unter Auffüllen des Raums auf der gegenüberliegenden Seite des Gruppenanschlags 51. Die zu ergänzenden Packungen 10 werden einem Speicher 54 entnommen. Der Speicher 54 ist vorteilhafterweise auf der zum Zuförderer 21 gegenüberliegenden Seite der Gruppierstation 19 angeordnet, und zwar hier in derselben Vertikalebene. Die Packungen 10 werden demnach ausschließlich mit einem Vertikalversatz, im Übrigen aber entlang einer durchgehenden Förderrichtung transportiert. Der Speicher 54 besteht aus einem Speicherband 55, dessen Obertrum 56 gespeicherte Packungen 10 aufnimmt, und zwar in der horizontalen Ebene der Gruppierstation 19 bzw. des Sammelgurts 45. Die zu ergänzenden Packungen 10 werden aus dem Speicher 54 entgegen der Förderrichtung des Zuförderers 21 dem Sammelgurt 45 zugeführt, insbesondere gleitend aufgeschoben und auf diesem abgelegt. Die Anzahl der aus dem Speicher 54 ergänzten Packungen 10 entspricht dem Bedarf aufgrund der Feststellung von Fehl- bzw. Leerplätzen 53. Vorzugsweise werden die mittels Zuförderer 21 bzw. mittels Gurtförderer 47 zugeführten und die aus dem Speicher 54 ergänzten Packungen 10 etwa gleichzeitig der Gruppierstation 19 bzw. dem Sammelgurt 45 aus entgegengesetzten Richtungen zugeführt, und zwar jeweils bis zur Anlage an dem entsprechend der Zufuhr von Packungen 10 durch den Gurtförderer 47 positionierten Gruppenanschlag 51.

Die so in der Gruppierstation 19, insbesondere auf dem Sammelgurt 45 gebildete Gruppe 16 oder Teilgruppe 17, 18 wird in Querrichtung abgefördert, und zwar zu einem Faltrevolver 57, der die Gruppe 16 aus zwei Teilgruppen 17, 18 jeweils in Taschen aufnimmt und die Gruppe 16 in mindestens einen Zuschnitt 79 einhüllt.

Die aus der Gruppierstation 19 abgeförderten Packungen 10 werden zunächst von einem Zwischenförderer aufgenommen, nämlich von einem Übergaberevolver 58. Dieser ist unmittelbar benachbart zur Gruppierstation 19 taktweise drehend gelagert mit einer parallel zur Förderrichtung der Packungen 10 im Bereich des Zuförderers 21 gerichteten Drehachse. Der Übergaberevolver 58 ist in besonderer Weise ausgebildet, besteht nämlich aus zwei seitlichen Tragscheiben 59, 60. Diese sind durch Querverbindungen, nämlich durch Querstangen 61, 62 zu einer konstruktiven Einheit miteinander verbunden, die über eine zentrische Revolverwelle 63 taktweise drehbar ist. Zwischen den Tragscheiben 59, 60 sind Taschen 64, 65 angeordnet, beim vorliegenden Ausführungsbeispiel zwei diametral gegenüberliegende Taschen 64, 65, die je zur Aufnahme einer kompletten Gruppe 16 aus zwei übereinander angeordneten Teilgruppen 17, 18 bestimmt sind.

Die Taschen 64, 65 sind als gesonderte Einheit zwischen den Tragscheiben 59, 60 angeordnet. Jede Tasche 64, 65 besteht aus Oberwand 66 und Unterwand 67 und Seitenwänden 68, 69. An den übrigen Seiten, die zugleich die Einführungsseite für die Packungen 10 bzw. die Ausschubseite bilden, sind die Taschen 64, 65 offen. Die Seitenwände 68, 69 sind drehbar mit den Tragscheiben 59, 60 verbunden, und zwar über Drehzapfen 70. Wichtig ist die Drehbewegung der Taschen relativ zum Übergaberevolver 58 bzw. zu den Tragscheiben 59, 60 derart, dass die Taschen 64, 65 mit Oberwand 66 und Unterwand 67 stets horizontal gerichtet sind. Die Taschen 64, 65 führen demnach eine translatorische Bewegung durch.

Die Packungen 10 bzw. die Teilgruppen 17, 18 werden in zwei Arbeitsschritten in die jeweils der Gruppierstation 19 zugekehrte Tasche 65 eingeführt. In einer ersten Stellung (Fig. 8, Fig. 9) wird eine untere bzw. auf der Unterwand 67 aufliegende Teilgruppe 17 und nach entsprechender Drehbewegung des Übergaberevolvers 58 die zweite Teilgruppe 18 in die Tasche eingeführt, und zwar unter Ablage auf der Teilgruppe 17. Die exakte Stellung der Packungen 10 bzw. Teilgruppen 17, 18 in der jeweiligen Tasche 64, 65 wird durch Anschläge bestimmt, im vorliegenden Falle durch einen einzelnen, schwenkbar gelagerten (ortsfesten) Taschenanschlag 71. Dieser begrenzt die Tasche 64, 65 an der zur Einschubseite (Fig. 9) gegenüberliegenden offenen Seite der Tasche 64, 65. Die Teilgruppen 17, 18 werden in versetzter Position innerhalb der Tasche 64, 65 positioniert (gezeigt bei der Tasche 64 in Fig. 8, Fig. 9). Die versetzte Relativstellung der Teilgruppen 17, 18 ergibt sich auch durch kinematische Vorgaben beim Einschub der Packungen 10 in die Taschen 64, 65 in zwei Einschubtakten. Hierfür ist ein querbewegbarer Schieber 72 vorgesehen, der eine bestimmte, vorgegebene Einschubposition aufweist. Durch die Relativstellungen der Taschen 64, 65 bei Aufnahme der Packungen 10 kann die zweite Teilgruppe 18 nicht komplett in die betreffende Tasche 64, 65 eingeschoben werden. Die Endstellung der Packungen ist durch den Taschenanschlag 71 bestimmt, nämlich durch die Wirkung eines beim Einschub der Teilgruppe 18 in die Tasche 64, 65 ragenden Vorsprungs.

Der Schieber 72 ist in besonderer Weise ausgebildet, weist nämlich einen langgestreckten, stegartigen Schieberkopf auf, der die jeweilige Teilgruppe 17, 18 aus der Gruppierstation 19, nämlich von dem Sammelgurt 45, abschiebt. Da der Gruppenanschlag 51 je nach Zusammenstellung der Gruppe bzw. Teilgruppe unterschiedliche Positionen einnehmen kann, weist der Schieberkopf 73 schlitzartige Ausnehmungen 74 auf, die im Bereich der möglichen Stellungen des Gruppenanschlags 51 angeordnet sind, derart, dass bei der Abschubbewegung der Anschlag 51 durch die jeweils der Stellung zugeordnete Ausnehmung 74 hindurchtreten kann. Der Schieber 72 bzw. der Schieberkopf 73 wird entlang einer besonderen Bewegungsbahn 75 bewegt, mit einer horizontalen Einschubstrecke und einer darüber liegenden bogenförmigen Rückführungsstrecke.

Die Teilgruppen 17, 18 werden im Bereich einer der Gruppierstation 19 gegenüberliegenden Ausschubstation 76 gemeinsam aus der Tasche 64, 65 ausgeschoben, und zwar durch einen Ausschieber 77, der durch einen Rotationsantrieb 78 hin- und hergehend angetrieben wird, derart, dass die Gruppe 16 aus der Tasche 64, 65 ausgeschoben, entlang einer Förderstrecke transportiert und sodann unter Mitnahme eines bereitgehaltenen Zuschnitts 79 in eine Tasche des Faltrevolvers 57 eingeschoben wird. Die Tasche 64, 65 bzw. deren Oberwand 66 ist mit einem Schlitz 80 für den Durchtritt des Ausschiebers 77 bzw. eines Tragarms desselben versehen.

Die an der Handhabung der Packungen 10 beteiligten Förderorgane sind in einer gemeinsamen vertikalen Längsebene ausgerichtet bzw. zu beiden Seiten dieser (gedachten) Längsmittelebene positioniert. Der Zuförderer 21 ist so angeordnet, dass die Förderebene, nämlich der Fördertrum 25, der Höhe nach unterhalb der Ebene der Gruppierstation 19 bzw. des Sammelgurts 45 mit Fördertrum 46 liegt. Die Endphase des Transports der Packungen 10 durch den Gurtförderer 47 sowie die Zuführung von Packungen 10 aus dem Speicher 54 erfolgen in der selben horizontalen Ebene bei entgegengesetzten Förderrichtungen. Vorzugsweise werden die Packungen 10 gleitend auf den Sammelgurt 45 aufgeschoben. Das Speicherband 55 weist mindestens einen Mitnehmer 90 auf, dessen Stellung im Bereich des Obertrums 56 der Anzahl der Packungen 10 im Speicher 54 entspricht. Der Mitnehmer 90 ist ein Anschlag für die Packungen 10 im Bereich des Speichers 54 bzw. auf dem Speicherband 55. Der Mitnehmer 90 wird mit dem Speicherband 55 nach Maßgabe der gespeicherten Packungen 10 bewegt.

In besonderer Weise ist eine Umlenkeinheit 81 ausgebildet, die einen unmittelbaren Übergang des Speicherbands 55 in den Sammelgurt 45 ermöglicht. Beide Endlosorgane werden über die gemeinsame Umlenkeinheit 81 geführt. Diese weist eine Hauptwelle 82 auf, die in Tragwänden 83, 84 eines Maschinengestells bzw. einer Gestellwand 85 drehbar gelagert ist. Auf der Hauptwelle 82 sind Umlenkscheiben 86, 87 für schmale Einzelgurte angeordnet, die gemeinsam das Speicherband 55 bilden. Entsprechend sind auch zwei im Abstand voneinander angeordnete Einzelanschläge vorgesehen, die gemeinsam aufgrund übereinstimmender Position den gemeinsamen Mitnehmer 90 für die Packungen 10 im Speicher 54 bilden. In einem mittleren Teilbereich der Hauptwelle 82, nämlich zwischen den Umlenkscheiben 86, 87, ist ein drehbarer Umlenkkörper 88 für den Sammelgurt 45 drehbar gelagert, derart, dass der Umlenkkörper 88 unabhängig vom Antrieb des Speicherbands 55 drehbar ist, um eine eigenständige Bewegung des Sammelgurts 45 mit dem Gruppenanschlag 51 zu ermöglichen.

Eine Besonderheit ist die Handhabung der Packungen und Gruppen mit der beschriebenen oder einer ähnlich ausgebildeten Vorrichtung. Diese Funktion wird anhand der graphischen Darstellungen in Fig. 11, Fig. 12 und Fig. 13 erläutert.

Die Packungen 10 werden im Bereich der Zuführung, also insbesondere auf dem Zuführförderer 21, in vorgegebener Relativstellung mit Abstand voneinander transportiert. Bei fehlenden Packungen 10 entsteht jeweils ein Leerplatz 53, der ohne Veränderung der Transportformation mitläuft. Im Bereich der Zuführung erfolgt eine Erfassung der Packungen 10, insbesondere durch Sensoren 52. Die schematisch in Fig. 12 dargestellt, wird die Anzahl n von Packungen 10 im Bereich einer Prüfstrecke X bzw. einer Teilstrecke Y erkannt. Die Prüfstrecke X entspricht einer Anzahl von Aufnahmen bzw. Taschen des Zuförderers 21 entsprechend der Anzahl einer Gruppe 16. Die Teilstrecke Y entspricht der Anzahl von Packungen 10 für eine Teilgruppe 17, 18. Durch die vorzugsweise gleichzeitige Erfassung sowohl der Prüfstrecke X als auch der Teilstrecke Y ist die Anzahl der Leerplätze 53 erkennbar und auch die Zuordnung zu der jeweiligen Teilgruppe 17, 18. Bei dem Beispiel in Fig. 11 ist zur Herstellung einer kompletten Gruppe 16 eine Packung 10 aus dem Speicher 54 zu ergänzen, und zwar bei der Bildung der ersten Teilgruppe 17.

Die (vier) Packungen 10 der Prüfstrecke Y werden bei entsprechender Position gegen den Gruppenanschlag 51 gefördert, während vorzugsweise gleichzeitig aus dem Speicher 54 eine Packung 10 gegen die andere Seite des Gruppenschlags 51 gefördert wird. Für die zweite Teilgruppe 18 bedarf es bei diesem Beispiel in Fig. 11 keiner Ergänzung von Packungen 10 aus dem Speicher 54.

Gemäß einer besonderen Maßnahme wird der Speicher 54 in gleicher Weise beschickt wie die Gruppierstation 19. Bei einer Unterbelegung des Speichers 54 wird die Funktion der Gruppierstation 19 zur Bildung der Gruppen oder Teilgruppen abgeschaltet. Packungen 10 werden um vom Zuförderer 21 in beschriebener Weise übernommen, durch die Gruppierstation 19 hindurch in den Speicher 54 gefördert. Die Packungen 10 werden dabei gleitend über den Sammelgurt 45 hinweg gefördert und im Bereich des Speichers 54 vom Speicherband 55 aufgenommen und transportiert. Während der Zuführung von Packungen 10 zum Speicher 54 wird der Sammelgurt 45 mit dem Gruppenanschlag 51 so verstellt, dass der Gruppenanschlag 51 den Transport der Packungen 10 zum Speicher 54 nicht beeinträchtigt (Stellung gemäß Fig. 7).

Die Anzahl der Packungen 10 im Speicher 54 kann beliebig sein. Vorteilhaft ist aber eine auf den Bedarf abgestimmte Bevorratung von Packungen 10. Gemäß besonderer Ausführung ist der Speicher 54 auf einen maximalen Bestand an Packungen 10 ausgelegt, der um eine Packungen 10 geringer ist als die Anzahl der Packungen 10 einer Gruppe 16 (Bestand A) oder einer Teilgruppe 17, 18 (Teilbestand B). Bei zehn Packungen 10 einer Gruppe 16 enthält demnach der Speicher 54 bis zu neun Packungen 10. Wenn demnach im Extremfalle der Zuförderer 21 im Bereich der Prüfstrecke X neun Leerplätze 53 aufweist, ist der entsprechende Gesamtinhalt des Speichers 54, also der Bestand A, zur Bildung der Gruppe 16 zu ergänzen. Bei dem bevorzugten Ausführungsbeispiel ist die Zusammenstellung der Gruppen auf die Bildung von (zwei) Teilgruppen 17, 18 in aufeinander folgenden Schritten ausgelegt. Die Leerplätze 53 werden im Bereich der Prüfstrecke X ermittelt und hinsichtlich der Zuordnung zur Teilgruppe 17, 18 im Bereich der Teilstrecke Y. Entsprechend ist der Bestand A an Packungen 10 im Speicher 54 der kompletten Gruppe 16 und ein Teilbestand B einer einzelnen Teilgruppe 17, 18 zugeordnet. Wenn aufgrund außergewöhnlicher Umstände zehn aufeinander folgende Leerplätze 53 im Bereich des Zuförderers 21 festgestellt werden, wird die Gruppenbildung nicht durchgeführt und vorzugsweise die Maschine zur Überprüfung angeschaltet.

Die Steuerung ist weiterhin so ausgelegt, dass nach Erkennen der Anzahl an Leerplätzen 53 im Bereich der Prüfstrecke X oder der Teilstrecke Y des Zuförderers 21 ein Abgleich mit dem Bestand an Packungen 10 im Speicher 54 erfolgt. Wenn eine ausreichende Anzahl zur Komplettierung einer Gruppe 16 oder Teilgruppe 17, 18 im Speicher 54 zur Verfügung steht, wird die Bildung der Gruppe oder Teilgruppe eingeleitet. Ist hingegen die Anzahl der Packungen 10 im Speicher 54 nicht ausreichend, um eine Gruppe 16 oder mindestens eine Teilgruppe 17, 18 zu bilden, wird in der beschriebenen Weise der Vorgang der Gruppenbildung außer Funktion gesetzt und Packungen 10 der Prüfstrecke X oder mindestens Packungen 10 der Teilstrecke Y werden in den Speicher 54 gefördert.

Die vorstehende Überprüfung wird permanent durchgeführt. Vor der Bildung einer Gruppe 16 oder Teilgruppe 17, 18 wird jeweils überprüft, ob der Bestand im Speicher 54 ausreichend ist, etwa festgestellte Leerplätze 53, also fehlende Packungen 10 für eine Gruppe oder Teilgruppe zu ergänzen. Ist der Vorrat an Packungen 10 nicht ausreichend, wird in der beschriebenen Weise zunächst der Speicher aufgefüllt, bevor der nächste Schritt zur Gruppenbildung durchgeführt wird.

Zusätzlich oder alternativ können dem Speicher 54 Packungen 10 auf andere Weise zugeführt werden, zum Beispiel von Hand oder maschinell über einen Nachlegeturm 89. Dieser ist unmittelbar im Bereich des Übergangs vom Speicher 54 zur Gruppierstation 19 angeordnet, und zwar seitlich neben dem Speicherband 55. Eine jeweils untere Packung 10 kann durch einen Ausschieber 91 über eine seitliche Öffnung 92 unten aus dem Nachlegeturm 89 ausgeschoben und auf dem Speicherband 55 bzw. dem Obertrum 56 abgelegt werden.

Die Vorrichtung zum Handhaben der Packungen 10 kann alternativ auch so ausgebildet sein, dass die ankommenden Packungen 10 durch Abschub in horizontaler Ebene, also durch seitwärtsgerichteten Abschub, vom Zuförderer 21 abgenommen werden. Dies ist beispielsweise mit einem kammartig ausgebildeten Leitorgan möglich, welches während der kontinuierlichen Bewegung des Zuförderers 21 mit diesem mitläuft und über eine quergerichtete Bewegungskomponente den Abschub bewirkt. Der Abschieber ist so bemessen, dass die Anzahl der abgeschobenen Packungen 10 für eine Gruppe 16 oder Teilgruppe 17, 18 bestimmt sind. Neben dem Zuförderer 21 ist bei dieser Alternative auf gleicher Höhe eine Ebene zum Zusammenführen der Packungen 10 vorgesehen. Die ankommenden Packungen 10 können, wie beschrieben, durch den Gurtförderer 47 oder einen ähnlichen Förderer erfasst und in die Gruppierstation 19 gefördert werden. Diese kann in gleicher Weise ausgebildet sein wie bei dem beschriebenen Ausführungsbeispiel.

### Bezugszeichenliste

- 10: Packung
- 11 1: Vorderseite
- 12: Rückseite
- 13: Seitenfläche
- 14: Seitenfläche
- 15: Stirnfläche
- 16: Gruppe
- 17: Teilgruppe
- 18: Teilgruppe
- 19: Gruppierstation
- 20: Packungsförderer
- 21: Zuförderer
- 22: Unterlage
- 23: Zwischenförderer
- 24: Steg
- 25: Fördertrum
- 26: Umlenkrad
- 27: Umlenkrad
- 28: Ausschleuserad
- 29: Saughalter
- 30: Hubförderer
- 31: Zwischenhalter
- 32: Tragorgan
- 33: Tragorgan
- 34: Tragkante
- 35: Anschlag
- 36: Antriebsscheibe
- 37: Antriebsscheibe
- 38: Welle
- 39: Tragzapfen
- 40: Tragzapfen
- 41: Tragprofil
- 42: Tragprofil
- 43: Tragarm
- 44: Tragarm
- 45: Sammelgurt
- 46: Fördertrum
- 47: Gurtförderer
- 48: Mitnehmer
- 49: Mitnehmer
- 50: Fördertrum
- 51: Gruppenanschlag
- 52: Sensor
- 53: Leerplatz
- 54: Speicher
- 55: Speicherband
- 56: Obertrum
- 57: Faltrevolver
- 58: Übergaberevolver
- 59: Tragscheibe
- 60: Tragscheibe
- 61: Querstange
- 62: Querstange
- 63: Revolverwelle
- 64: Tasche
- 65: Tasche
- 66: Oberwand
- 67: Unterwand
- 68: Seitenwand
- 69: Seitenwand
- 70: Drehzapfen
- 71: Taschenanschlag
- 72: Schieber
- 73: Schieberkopf
- 74: Ausnehmung
- 75: Bewegungsbahn
- 76: Ausschubstation
- 77: Ausschieber
- 78: Rotationsantrieb
- 79: Zuschnitt
- 80: Schlitz
- 81: Umlenkeinheit
- 82: Hauptwelle
- 83: Tragwand
- 84: Tragwand
- 85: Gestellwand
- 86: Umlenkscheibe
- 87: Umlenkscheibe
- 88: Umlenkkörper
- 89: Nachlegeturm
- 90: Mitnehmer
- 91: Ausschieber
- 92: Öffnung

- X: Prüfstrecke
- Y: Teilstrecke
- A: Bestand
- B: Teilbestand
- n: Anzahl an Packungen

## Patentansprüche

1. Verfahren zum Handhaben von Gegenständen im Zusammenhang mit der Bildung von Gruppen der Gegenstände, insbesondere zum Handhaben von Packungen (10) im Zusammenhang mit der Bildung von Packungsgruppen (16, 17, 18), wobei die Gegenstände bzw. Packungen (10) in mindestens einer fortlaufenden Transportreihe eines Zuförderers (21) mit Abständen zwischen den Gegenständen bzw. Packungen (10) und gegebenenfalls mit Leerplätzen (53) aufgrund fehlender Gegenstände bzw. Packungen (10) einer Gruppierstation (19) zugeführt und aus der fortlaufenden Transportreihe eine Gruppe von Gegenständen bzw. eine Packungsgruppe (16, 17, 18) abgesondert und abgefördert wird, **gekennzeichnet durch** folgende Merkmale:
a) die Gegenstände bzw. Packungen (10) eines Teilabschnitts (X, Y) der Transportreihe werden als Einheit abgesondert und der Gruppierstation (19) übergeben,
b) die von der Transportreihe abgesonderte Einheit ist einer vorgegebenen Anzahl von Positionen der Gegenstände bzw. Packungen (10) innerhalb der Transportreihe zugeordnet, derart, dass bei etwaigen Leerplätzen (53) im Bereich des Teilabschnitts (X, Y) eine entsprechend geringere Anzahl von Gegenständen bzw. Packungen (10) an die Gruppierstation (19) übergeben wird,
c) die Anzahl der als Einheit an die Gruppierstation (19) zu übergebenden bzw. übergebenen Gegenstände bzw. Packungen (10) wird **durch** Sensoren (52) erfasst,
d) bei fehlenden Gegenständen bzw. Packungen (10) wird die festgestellte fehlende Anzahl von Gegenständen bzw. Packungen (10) zur Bildung einer kompletten Gruppe (16, 17, 18) im Bereich der Gruppierstation (19) aus einem Speicher (54) zugeführt,
e) die Gruppierstation (19) ist in Fortsetzung der Förderrichtung der fortlaufenden Transportreihe der Packungen (10) im Anschluss an den Zuförderer (21) gebildet und der Speicher (54) ist auf der hinsichtlich der fortlaufenden Transportreihe gegenüberliegenden Seite der Gruppierstation (19) gebildet, insbesondere als fortlaufende Vorratsreihe von Packungen (10), wobei Packungen zur Komplettierung der Gruppe (16, 17, 18) in zur Förderrichtung der Transportreihe entgegengesetzter Förderrichtung in die Gruppierstation (19) gefördert werden.

2. Verfahren nach Anspruch 1, **dadurch gekennzeichnet, dass** Packungen (10) zur Bildung einer Gruppe (16, 17, 18) vom Zuförderer (21) abgehoben und in einer Ebene oberhalb der Förderebene des Zuförderers (21), jedoch in der selben Vertikalebene, in die Gruppierstation (19) eingeführt werden.

3. Verfahren nach Anspruch 1 oder 2, **dadurch gekennzeichnet, dass** die Anzahl der Packungen (10) bzw. die Besetzung von Packungsplätzen im Bereich des Zuförderers (21) überprüft wird, insbesondere entlang einer Prüfstrecke (X) und/oder entlang einer Teilstrecke (Y) und dass danach die Zuförderung von Packungen (10) aus dem Speicher (54) zur Bildung einer Gruppe (16) oder Teilgruppe (17, 18) gesteuert wird.

4. Verfahren nach Anspruch 1 oder einem der weiteren Ansprüche, **gekennzeichnet durch** folgende Merkmale:
a) der Speicher (54) wird mit Packungen (10) der Transportreihe bzw. mit vom Zuförderer (21) zugeführten Packungen (10) nach Bedarf aufgefüllt, insbesondere in der Weise, dass der Inhalt des Speichers (54) überprüft und ergänzt wird, wenn die Anzahl der Packungen (10) im Speicher (54) geringer ist als die für die Ergänzung einer Gruppe (16) oder einer Teilgruppe (17, 18) erforderliche Anzahl von Packungen (10),
b) der Speicher (54) wird vorzugsweise in der Weise aufgefüllt, dass bei Feststellung einer Unterbelegung die Gruppierstation (19) außer Funktion gesetzt und **durch** den Zuförderer (21) ankommende Packung (10) **durch** die Gruppierstation (19) hindurch in den Speicher (54) gefördert werden.

5. Verfahren nach Anspruch 1 oder einem der weiteren Ansprüche, **dadurch gekennzeichnet, dass** die Prüfstrecke (X) und/oder die Teilstrecke (Y) sowie gleichzeitig der Speicher (54) überprüft werden, wobei entweder die Gruppierstation ausschließlich durch Packungen (10) des Zuförderers oder durch Packungen (10) des Zuförderers (21) einerseits und durch Packungen (10) aus dem Speicher (54) andererseits versorgt oder die Gruppierstation (19) außer Funktion gesetzt wird zum Transport von Packungen (10) in den Speicher (54).

6. Verfahren nach Anspruch 1 oder einem der weiteren Ansprüche, **dadurch gekennzeichnet, dass** zur Bildung einer Gruppe (16) aus zwei übereinander angeordneten Teilgruppen (17, 18) diese beim quergerichteten Abschub aus der Gruppierstation (19) nacheinander in eine gemeinsame Tasche (64, 65) eines Zwischenförderers, insbesondere eines Übergaberevolvers (58) eingeführt werden, wobei zuerst eine Teilgruppe (17) zur Bildung einer unteren Lage von Packungen (10) und danach die zweite Teilgruppe (18) in die Tasche (64, 65) unter Ablage auf der zuerst eingeschobenen Teilgruppe (17) eingeführt wird.

7. Vorrichtung zum Handhaben von Gegenständen im Zusammenhang mit der Bildung von Gruppen der Gegenstände, insbesondere im Zusammenhang mit der Bildung von Gruppen (16, 17, 18) aus Packungen (10) bei der Herstellung von Gebindepackungen, wobei die Packungen (10) durch einen insbesondere kontinuierlich laufenden Zuförderer (21) in einer fortlaufenden Transportreihe einer Gruppierstation (19) zuführbar sind zur Bildung einer Gruppe (16) bzw. von Teilgruppen (17, 18) der Gebindepackung, **gekennzeichnet durch** folgende Merkmale:
a) die Packungen (10) sind im Bereich des Zuförderers (21) berührungslos angeordnet, insbesondere **durch** Stege (24) des Zuförderers (21) mit entsprechendem Abstand voneinander,
b) Packungen (10) eines Teilabschnitts des Zuförderers (21), nämlich im Bereich einer Prüfstrecke (X) oder einer Teilstrecke (Y) sind **durch** einen Anschlussförderer, insbesondere **durch** einen Hubförderer (30) vom Zuförderer (21) abnehmbar und unter Fortsetzung der Förderbewegung auf eine höher gelegene Ebene, nämlich die Ebene der Gruppierstation (19) förderbar,
c) die Besetzung von Packungsplätzen ist im Bereich des Zuförderers (21), insbesondere zwischen den Stegen (24), entlang einer Prüfstrecke (X) und/oder entlang einer Teilstrecke (Y) überprüfbar,
d) die **durch** den Hubförderer (30) zugeführten Packungen (10) sind **durch** einen weiteren Förderer, insbesondere **durch** einen Gurtförderer (47) mit Mitnehmern (48, 49) in Fortsetzung der Bewegungsrichtung in die Gruppierstation (19) zur Bildung der Gruppe (16) oder Teilgruppe (17, 18) einführbar,
e) entsprechend festgestellten Leerplätzen (53) sind Packungen (10) aus einem Speicher (54) gesondert der Gruppierstation (19) zuführbar, derart, dass im Bereich der Gruppierstation (19) eine der Gruppe (16) oder Teilgruppe (17, 18) entsprechende Anzahl von Packungen (10) vorhanden ist,
f) der Speicher (54) ist auf der zum Zuförderer (21) gegenüberliegenden Seite der Gruppierstation (19) gebildet.

8. Vorrichtung nach Anspruch 7, **dadurch gekennzeichnet, dass** die vom Zuförderer (21) abgenommenen Packungen (10) auf einem Zwischenträger absetzbar sind, insbesondere auf einem seitliche Tragorgane (32, 33) aufweisenden Zwischenhalter (31), dessen Tragorgane (32, 33) sich in der Ebene der Gruppierstation (19) erstrecken, wobei die durch den Zwischenhalter (31) bereit gehaltenen Packungen (10) durch den Gurtförderer (47) von den Tragorganen (32, 33) ab- und in die Gruppierstation (19) einschiebbar sind.

9. Vorrichtung nach Anspruch 7 oder 8, **gekennzeichnet durch** folgende Merkmale:
a) der Speicher (54) ist auf der zum Zuförderer (21) bzw. zu dem Zwischenhalter (31) gegenüberliegenden Seite der Gruppierstation (19) angeordnet, vorzugsweise in der Ausführung mit einem Speicherband (55), welches sich in derselben vertikalen Ebene erstreckt wie der Zuförderer (21),
b) eine Lagerebene der Packungen (10) im Bereich des Speichers (54), insbesondere ein Obertrum eines Speicherbandes (55), verläuft vorzugsweise in der Ebene der Gruppierstation (19) bzw. einer Auflage für die Packungen (10) im Bereich der Gruppierstation (19).

10. Vorrichtung nach Anspruch 8 oder 9, **dadurch gekennzeichnet, dass** der Hubförderer (30) aus zwei zu beiden Seiten der Bewegungsbahn der Packungen (10), insbesondere zu beiden Seiten des Zuförderers (21) gelagerten (plattenförmigen) Tragorganen (32, 33) besteht, die durch ein kontinuierlich umlaufendes Parallelogrammgetriebe entlang einer Bewegungsbahn mit einer Hubkomponente und einer Förderkomponente in Richtung zur Gruppierstation (19).

11. Vorrichtung nach Anspruch 7 oder einem der weiteren Ansprüche, **dadurch gekennzeichnet, dass** die auf dem Zwischenhalter (31) in der Ebene der Gruppierstation (19) bereit gehaltenen Packungen (10) durch einen Förderer, insbesondere durch einen oberhalb der Packungen (10) angeordneten Gurtförderer (47) mit vorzugsweise zwei Mitnehmern (48, 49) erfassbar, unter Überwindung von Abständen zusammen schiebbar und in die Gruppierstation förderbar sind, insbesondere unter Ablage auf einem Sammelgurt (45).

12. Vorrichtung nach Anspruch 7 oder einem der weiteren Ansprüche, **gekennzeichnet durch** folgende Merkmale:
a) die Packungen (10) sind im Bereich der Gruppierstation (19) an einem Gruppenanschlag (51) ausrichtbar, der innerhalb der Gruppierstation (19) bewegbar und so positionierbar ist, dass die vom Zuförderer (21) zugeführten Packungen (10) und gegebenenfalls Packungen (10) aus dem Speicher (54) zur Bildung einer geordneten Gruppe (16) oder Teilgruppe (17, 18) in der Gruppierstation (19) ausgerichtet sind,
b) vorzugsweise ist die Gruppe (16) bzw. Teilgruppe (17, 18) **durch** einen querbewegbaren Schieber (72) aus der Gurppierstation (19) ausschiebbar, wobei ein Schieberkopf (73) kammartig ausgebildet ist und Ausnehmungen (74) aufweist, die den möglichen Positionen des Gruppenanschlags (51) der Gruppierstation (19) entsprechen.

13. Vorrichtung nach Anspruch 7 oder einem der weiteren Ansprüche, **dadurch gekennzeichnet, dass** die Gruppen (16) bzw. Teilgruppen (17, 18) aus der Gruppierstation (19) in Querrichtung einem Zwischenförderer zuführbar sind, insbesondere einem taktweise drehenden Übergaberevolver (58) mit Taschen (64, 65) zur Aufnahme einer Gruppe (16) bzw. von zwei übereinander angeordneten Teilgruppen (17, 18).

14. Vorrichtung nach Anspruch 13 oder einem der weiteren Ansprüche, **dadurch gekennzeichnet, dass** der Übergaberevolver (58) mehrere, insbesondere zwei Taschen (64, 65) aufweist, die nacheinander durch Drehung des Übergaberevolvers (58) in eine Aufnahmestation benachbart zur Gruppierstation (19) bewegbar sind, wobei die an zwei einander gegenüberliegenden Seiten offenen Taschen (64, 65) in einer ersten Aufnahmestellung eine erste Teilgruppe (17) und in einer zweiten, versetzten Aufnahmestellung die zweite Teilgruppe (18) aufnehmen unter Ablage auf der ersten Teilgruppe (17), vorzugsweise durch Einführen der Teilgruppen (17, 18) durch den Schieber (72).

15. Vorrichtung nach Anspruch 13 oder 14 **gekennzeichnet durch** folgende Merkmale:
a) der Übergaberevolver (58) ist mit einer parallel zur Förderrichtung der Packungen (10) im Bereich des Zuförderers (21) gerichteten Drehachse drehbar,
b) die Taschen (64, 65) des Übergaberevolvers (58) sind bei Drehung desselben Relativ zum Übergaberevolver (58) drehbar, derart, dass die Taschen (64, 65) aufgrund der Relativbewegung eine insgesamt translatorische Bewegung durchführen,
c) die Gruppe (16) der Packungen (10), bestehend aus den Teilgruppen (17, 18), sind in einer Ausschubstellung, vorzugsweise diametral gegenüber zur Beschickungsstellung im Bereich der Gruppierstation (19), **durch** einen Ausschieber (77) aus der jeweiligen Tasche (64, 65) ausschiebbar und insbesondere in einen Faltrevolver (57) zum Anbringen mindestens eines Zuschnitts (79) als Umhüllung der Gruppe (16) einführbar.

## Claims

1. Method for handling articles in conjunction with the formation of groups of the said articles, in particular for handling packs (10) in conjunction with the formation of groups of packs (16, 17, 18), the articles or packs (10) being fed to a grouping station (19) on at least one continuous transport line of a conveyor (21) with distances between the articles or packs (10) and possibly with empty spaces (53) because of missing articles or packs (10), and a group of articles or a group of packs (16, 17, 18) being separated from the continuous transport line and removed, **characterized by** the following features:
a) the articles or packs (10) in a subsection (X, Y) of the transport line are separated as a unit and are transferred to the grouping station (19),
b) the unit separated from the transport line is allocated to a predetermined number of positions of the articles or packs (10) within the transport line in such a way that, in the case of any empty spaces (53) in the vicinity of the subsection (X, Y), a correspondingly smaller number of articles or packs (10) is transferred to the grouping station (19),
c) the number of articles or packs (10) transferred or to be transferred to the grouping station (19) is recorded by sensors (52),
d) in the case of missing articles or packs (10), the established number of missing articles or packs (10) required to form a complete group (16, 17, 18) in the vicinity of the grouping station (19) is provided from a reserve supply (54),
e) the grouping station (19) is formed as a continuation of the direction of travel of the continuous transport line for the packs (10) adjacent to the conveyor (21), and the reserve supply (54) is also formed on the opposite side of the grouping station (19) relative to the continuous transport line, especially as a continuous reserve line of packs (10), whereby packs for completing the group (16, 17, 18) are conveyed into the grouping station (19) in a conveying direction opposite to the conveying direction of the transport line.

2. Method according to Claim 1, **characterized in that** packs (10) for forming a group (16, 17, 18) are removed from the conveyor (21) and are introduced into the grouping station (19) on a level located above the conveying level of the conveyor (21), although in the same vertical plane.

3. Method according to Claims 1 or 2, **characterized in that** the number of packs (10) or the occupancy of pack spaces in the vicinity of the conveyor (21) is checked, in particular along a test section (X) and/or along a subsection (Y), and **in that** the supply of packs (10) from the reserve supply (54) for the formation of a group (16) or a subgroup (17, 18) is controlled accordingly.

4. Method according to Claim 1 or one of the further Claims, **characterized by** the following features:
a) the reserve supply (54) is charged as required with packs (10) from the transport line or with packs (10) supplied by the conveyor (21), in particular in such a way that the contents of the reserve supply (54) are checked and replenished if the number of packs (10) in the reserve supply (54) is smaller than the number of packs (10) required for the replenishment of a group (16) or a subgroup (17, 18),
b) the reserve supply (54) is preferably charged in such a way that, in the event that under occupancy is detected, the grouping station (19) is taken out of operation and packs (10) arriving on the conveyor (21) are conveyed through the grouping station (19) into the reserve supply (54).

5. Method according to Claim 1 or one of the further Claims, **characterized in that** the test section (X) and/or the subsection (Y) and the reserve supply (54) are checked at the same time, the grouping station either being supplied exclusively with packs (10) from the conveyor, or with packs (10) from the conveyor (21) on the one hand and with packs (10) from the reserve supply (54) on the other hand, or the grouping station (19) being taken out of operation to allow the transport of packs (10) into the reserve supply (54).

6. Method according to Claim 1 or one of the further Claims, **characterized in that**, for the purpose of forming a group (16) from two subgroups (17, 18) arranged one above the other, these are introduced consecutively, in conjunction with their ejection in a transverse direction from the grouping station (19), into a common pocket (64, 65) of an intermediate conveyor, in particular a transfer revolver (58), a subgroup (17) for forming a lower layer of packs (10) being introduced initially, and the second subgroup (18) subsequently being introduced into the pocket (64, 65) and being deposited on the initially inserted subgroup (17).

7. Device for handling articles in conjunction with the formation of groups of the said articles, in particular in conjunction with the formation of groups (16, 17, 18) of packs (10) in the production of container packs, the packs (10) being capable of being fed as a continuous transport line by an especially continuously operating conveyor (21) to a grouping station (19) for the purpose of forming a group (16) or subgroups (17, 18) of the container pack, **characterized by** the following features:
a) the packs (10) are arranged in a contactless manner in the vicinity of the conveyor (21), in particular by means of ribs (24) on the conveyor (21) with an appropriate distance between them,
b) packs (10) in a subsection of the conveyor (21), more particularly in the vicinity of a test section (X) or a subsection (Y), are capable of being removed from the conveyor (21) by an auxiliary conveyor, in particular by a lifting conveyor (30), and of being conveyed to a higher level, more particularly the level of the grouping station (19), as the conveyor continues to move,
c) the occupancy of pack spaces in the vicinity of the conveyor (21), in particular between the ribs (24), is capable of being checked along a test section (X) and/or along a subsection (Y),
d) the packs (10) supplied by the lifting conveyor (30) are capable of being introduced by a further conveyor, in particular by a belt conveyor (47) with carriers (48, 49), in continuation of the direction of movement into the grouping station (19) for the purpose of forming the group (16) or subgroup (17, 18),
e) according to identified empty spaces (53), packs (10) from a reserve supply (54) are capable of being supplied separately to the grouping station (19) in such a way that a number of packs (10) corresponding to the group (16) or the subgroup (17, 18) is present in the vicinity of the grouping station (19),
f) the reserve supply (54) is formed on the side of the grouping station (19) located opposite the conveyor (21).

8. Device according to Claim 7, **characterized in that** the packs (10) removed from the conveyor (21) are capable of being deposited on an intermediate carrier, in particular on an intermediate holder (31) exhibiting lateral carrier elements (32, 33), of which the carrier elements (32, 33) extend on the level of the grouping station (19), the packs (10) made available by the intermediate holder (31) being capable of ejection by the belt conveyor (47) from the carrier elements (32, 33) and of introduction into the grouping station (19).

9. Device according to Claim 7 or 8, **characterized by** the following features:
a) the reserve supply (54) is arranged on the side of the grouping station (19) located opposite the conveyor (21) or the intermediate holder (31), preferably in the embodiment with a reserve supply belt (55), which extends in the same vertical plane as the conveyor (21),
b) a storage level for the packs (10) in the vicinity of the reserve supply (54), in particular an upper run of a reserve supply belt (55), preferably runs in the plane of the grouping station (19) or a support for the packs (10) in the vicinity of the grouping station (19).

10. Device according to Claim 8 or 9, **characterized in that** the lifting conveyor (30) consists of two (plate-shaped) carrier elements (32, 33) supported to either side of the movement path of the packs (10), in particular to either side of the conveyor (21), which carrier elements are driven by a continuously rotating parallelogram transmission along a movement path with a lifting component and a conveyor component in the direction of the grouping station (19).

11. Device according to Claim 7 or one of the further Claims, **characterized in that** the packs (10) that are made available on the intermediate holder (31) on the level of the grouping station (19) are capable of being collected by a conveyor, in particular by a belt conveyor (47) arranged above the packs (10) preferably having two carriers (48, 49), of being pushed together by the elimination of interjacent distances, and of being conveyed into the grouping station, in particular by being deposited onto a colleting belt (45).

12. Device according to Claim 7 or one of the further Claims, **characterized by** the following features:
a) the packs (10) are capable of alignment in the vicinity of the grouping station (19) with a group stop (51), which is capable of being moved inside the grouping station (19) and of being positioned in such a way that the packs (10) supplied by the conveyor (21) and, where appropriate, packs (10) from the reserve supply (54) are aligned to form an ordered group (16) or subgroup (17, 18) in the grouping station (19),
b) the group (16) or the subgroup (17, 18) is preferably capable of being ejected from the grouping station (19) by a pusher (72) that is capable of displacement in a transverse direction, an associated pusher head (73) being of combshaped configuration and exhibiting recesses (74), which correspond to the possible positions of the group stop (51) of the grouping station (19).

13. Device according to Claim 7 or one of the further Claims, **characterized in that** the groups (16) or subgroups (17, 18) are capable of being supplied from the grouping station (19) in the transverse direction to an intermediate conveyor, in particular to a transfer revolver (58) capable of indexing rotation with pockets (64, 65) to accommodate one group (16) or two subgroups (17, 18) arranged one on top of the other.

14. Device according to Claim 13 or one of the further Claims, **characterized in that** the transfer revolver (58) exhibits several, in particular two, pockets (64, 65), which are capable of displacement one after the other by causing the transfer revolver (58) to rotate into a receiving station adjacent to the grouping station (19), the pockets (64, 65) that are open on two mutually opposing sides accommodating a first subgroup (17) in a first receiving position and accommodating the second subgroup (18) in a second, offset receiving position while depositing it on the first subgroup (17), preferably by the introduction of the subgroups (17, 18) by means of the pusher (72).

15. Device according to Claim 13 or 14, **characterized by** the following features:
a) the transfer revolver (58) is capable of rotating with an axis of rotation oriented parallel to the direction of conveyance of the packs (10) in the vicinity of the conveyor (21);
b) the pockets (64, 65) of the transfer revolver (58) are capable, in the event of the rotation of the same, of rotating relative to the transfer revolver (58) in such a way that the pockets (64, 65) perform an on the whole translational movement because of the relative movement,
c) the group (16) of packs (10), consisting of the subgroups (17, 18), are capable of being ejected by an ejector (77) from the respective pocket (64, 65) in an ejection position, preferably diametrically opposite the charging position in the vicinity of the grouping station (19), and in particular of being introduced into a folding revolver (57) for the purpose of applying at least one blank (79) as a wrapping for the group (16).

## Revendications

1. Procédé pour manipuler des objets conjointement avec la formation de lots de ces objets, en particulier pour manipuler des paquets (10) conjointement avec la formation de lots de paquets (16, 17, 18), les objets ou les paquets (10) étant acheminés dans au moins une rangée de transport continue d'un convoyeur d'amenée (21) avec des espacements entre les objets ou les paquets (10) et éventuellement avec des places vides (53) dues à l'absence d'objets ou de paquets (10) à un poste de mise en lots (19), et un lot d'objets ou un lot de paquets (16, 17, 18) étant séparé et évacué de la rangée de transport continue, **caractérisé par** les caractéristiques suivantes :
a) les objets ou les paquets (10) d'une portion partielle (X, Y) de la rangée de transport sont séparés sous forme d'unité et transférés au poste de mise en lots (19),
b) l'unité séparée de la rangée de transport est associée à un nombre prédéfini de positions des objets ou des paquets (10) à l'intérieur de la rangée de transport, de telle sorte que dans le cas de places vides éventuelles (53) dans la région de la portion partielle (X, Y), un plus petit nombre correspondant d'objets ou de paquets (10) soit transféré au poste de mise en lot (19),
c) le nombre des objets ou paquets (10) à transférer ou transférés en tant qu'unité au poste de mise en lots (19) est détecté par des capteurs (52),
d) dans le cas d'objets ou de paquets (10) manquants, le nombre constaté d'objets ou de paquets (10) manquants est acheminé depuis un dispositif de stockage (54) en vue de former un lot complet (16, 17, 18) dans la région du poste de mise en lots (19),
e) le poste de mise en lots (19) est formé dans le prolongement de la direction de transport de la rangée de transport continue des paquets (10) à la suite du convoyeur d'amenée (21) et le dispositif de stockage (54) est formé sur le côté du poste de mise en lots (19) opposé, par rapport à la rangée de transport continue, notamment sous la forme d'une rangée de réserve continue de paquets (10), des paquets étant transportés en vue de compléter les lots (16, 17, 18) dans le poste de mise en lots (19) dans la direction de transport opposée à la direction de transport de la rangée de transport.

2. Procédé selon la revendication 1, **caractérisé en ce que** des paquets (10), en vue de former un lot (16, 17, 18), sont soulevés du convoyeur d'amenée (21) et sont introduits dans un plan au-dessus du plan de transport du convoyeur d'amenée (21), mais dans le même plan vertical, dans le poste de mise en lots (19).

3. Procédé selon la revendication 1 ou 2, **caractérisé en ce que** le nombre des paquets (10) ou l'occupation des places de paquets dans la région du convoyeur d'amenée (21) sont contrôlés, notamment le long d'une section de contrôle (X) et/ou le long d'une section partielle (Y), et **en ce qu'**ensuite l'on commande l'acheminement des paquets (10) à partir du dispositif de stockage (54) en vue de former un lot (16) ou un lot partiel (17, 18).

4. Procédé selon la revendication 1 ou selon l'une quelconque des autres revendications, **caractérisé par** les caractéristiques suivantes :
a) le dispositif de stockage (54) est rempli au besoin de paquets (10) de la rangée de transport ou de paquets (10) acheminés depuis le convoyeur d'amenée (21), notamment de telle sorte que le contenu du dispositif de stockage (54) soit contrôlé et complété lorsque le nombre de paquets (10) dans le dispositif de stockage (54) est plus faible que le nombre de paquets (10) requis pour compléter un groupe (16) ou un groupe partiel (17, 18),
b) le dispositif de stockage (54) est de préférence rempli de telle sorte que lorsque l'on constate une sous-occupation, le poste de mise en lots (19) soit mis hors service et que des paquets (10) arrivant par le biais du convoyeur d'amenée (21) soient transportés à travers le poste de mise en lots (19) dans le dispositif de stockage (54).

5. Procédé selon la revendication 1 ou selon l'une quelconque des autres revendications, **caractérisé en ce que** la section de contrôle (X) et/ou la section partielle (Y) et simultanément, le dispositif de stockage (54) sont contrôlés, et soit le poste de mise en lots étant alimenté exclusivement en paquets (10) du convoyeur d'amenée ou en paquets (10) du convoyeur d'amenée (21) d'une part et en paquets (10) du dispositif de stockage (54) d'autre part, soit le poste de mise en lots (19) étant mis hors service en vue du transport de paquets (10) dans le dispositif de stockage (54).

6. Procédé selon la revendication 1 ou selon l'une quelconque des autres revendications, **caractérisé en ce que** pour la formation d'un lot (16) à partir de deux lots partiels (17, 18) disposés l'un au-dessus de l'autre, ceux-ci sont introduits, par déplacement transversal hors du poste de mise en lots (19) les uns derrière les autres, dans une cavité commune (64, 65) d'un convoyeur intermédiaire, notamment d'une tourelle de transfert (58), un premier lot partiel (17) étant d'abord introduit dans la cavité (64, 65) pour former une couche inférieure de paquets (10) et ensuite le deuxième lot partiel (18) étant introduit dans la cavité en le déposant sur le premier lot partiel (17) introduit en premier.

7. Dispositif pour manipuler des objets conjointement avec la formation de lots de ces objets, en particulier conjointement avec la formation de lots (16, 17, 18) de paquets (10) lors de la fabrication de paquets d'emballages, les paquets (10) pouvant être acheminés par un convoyeur d'amenée (21) notamment en mouvement continu dans une rangée de transport continue à un poste de mise en lots (19), en vue de former un lot (16) ou des lots partiels (17, 18) du paquet d'emballages, **caractérisé par** les caractéristiques suivantes :
a) les paquets (10) sont disposés sans contact dans la région du convoyeur d'amenée (21), notamment par des nervures (24) du convoyeur d'amenée (21) avec un espacement correspondant les uns des autres,
b) des paquets (10) d'une portion partielle du convoyeur d'amenée (21), à savoir dans la région d'une section de contrôle (X) ou d'une section partielle (Y) peuvent être enlevés du convoyeur d'amenée (21) par un convoyeur de liaison, en particulier par un convoyeur de levage (30), et peuvent être transportés en poursuivant le mouvement de transport à un plan situé plus haut, à savoir le plan du poste de mise en lots (19),
c) l'occupation des places de paquets peut être contrôlée dans la région du convoyeur d'amenée (21), notamment entre les nervures (24), le long d'une section de contrôle (X) et/ou d'une section partielle (Y),
d) les paquets (10) acheminés par le convoyeur de levage (30) peuvent être introduits par un autre convoyeur, notamment par un convoyeur à courroie (47), avec des dispositifs d'entraînement (48, 49), dans le prolongement de la direction de déplacement dans le poste de mise en lots (19) pour former le lot (16) ou le lot partiel (17, 18),
e) des paquets (10) provenant d'un dispositif de stockage (54) peuvent être acheminés de manière séparée au poste de mise en lots (19) en fonction de la constatation de places vides (53), de telle sorte qu'un nombre de paquets (10) correspondant au lot (16) ou au lot partiel (17, 18) soit présent dans la région du poste de mise en lots (19), et
f) le dispositif de stockage (54) est formé du côté du poste de mise en lots (19) opposé aux convoyeur d'amenée (21).

8. Dispositif selon la revendication 7, **caractérisé en ce que** les paquets (10) enlevés du convoyeur d'amenée (21) peuvent être déposés sur un support intermédiaire, notamment sur un support intermédiaire (31) présentant des organes porteurs latéraux (32, 33), dont les organes porteurs (32, 33) s'étendent dans le plan du poste de mise en lots (19), les paquets (10) maintenus prêts par le support intermédiaire (31) pouvant être déchargés des organes porteurs (32, 33) par le convoyeur à courroie (47) et introduits dans le poste de mise en lots (19).

9. Dispositif selon la revendication 7 ou 8, **caractérisé par** les caractéristiques suivantes :
a) le dispositif de stockage (54) est disposé du côté du poste de mise en lots (19) opposé au convoyeur d'amenée (21) ou au support intermédiaire (31), de préférence dans la réalisation avec une bande de stockage (55), qui s'étend dans le même plan vertical que le convoyeur d'amenée (21),
b) un plan de stockage des paquets (10) s'étend dans la région du dispositif de stockage (54), notamment un tronçon supérieur d'une bande de stockage (55), de préférence dans le plan du poste de mise en lots (19) ou d'un appui pour les paquets (10) dans la région du poste de mise en lots (19).

10. Dispositif selon la revendication 8 ou 9, **caractérisé en ce que** le convoyeur de levage (30) se compose de deux organes porteurs (32, 33) (en forme de plaques) montés des deux côtés de la bande de déplacement des paquets (10), notamment des deux côtés du convoyeur d'amenée (21), lesquels organes porteurs sont entraînés par une transmission à parallélogramme tournant en continu le long d'une bande de déplacement avec une composante de levage et une composante de transport dans la direction du poste de mise en lots (19).

11. Dispositif selon la revendication 7 ou l'une quelconque des autres revendications, **caractérisé en ce que** les paquets (10) maintenus prêts sur le support intermédiaire (31) dans le plan du poste de mise en lot (19) peuvent être saisis par un convoyeur, notamment par un convoyeur à courroie (47) disposé au-dessus des paquets (10), avec au moins deux dispositifs d'entraînement (48, 49), peuvent être rassemblés en surmontant les espacements et peuvent être transportés dans le poste de mise en lots, notamment en les déposant sur une courroie collectrice (45).

12. Dispositif selon la revendication 7 ou l'une quelconque des autres revendications, **caractérisé par** les caractéristiques suivantes :
a) les paquets (10) peuvent être orientés dans la région du poste de mise en lots (19) contre une butée de lots (51), qui peut être déplacée et positionnée à l'intérieur du poste de mise en lots (19) de telle sorte que les paquets (10) acheminés par le convoyeur d'amenée (21) et éventuellement des paquets (10) provenant du dispositif de stockage (54) soient orientés dans le poste de mise en lots (19) en vue de former un lot ordonné (16) ou un lot partiel (17, 18),
b) de préférence le lot (16) ou le lot partiel (17, 18) peut être sorti du poste de mise en lots (19) par un poussoir (72) déplaçable transversalement, une tête de poussoir (73) étant réalisée sous forme de peigne et présentant des évidements (74), qui correspondent aux positions possibles de la butée de lots (51) du poste de mise en lots (19).

13. Dispositif selon la revendication 7 ou selon l'une quelconque des autres revendications, **caractérisé en ce que** les lots (16) ou les lots partiels (17, 18) peuvent être acheminés depuis le poste de mise en lots (19) dans la direction transversale jusqu'à un convoyeur intermédiaire, de préférence une tourelle de transfert (58) à rotation cadencée, avec des cavités (64, 65) pour recevoir un lot (16) ou deux lots partiels superposés (17, 18).

14. Dispositif selon la revendication 13 ou selon l'une quelconque des autres revendications, **caractérisé en ce que** la tourelle de transfert (58) présente plusieurs cavités (64, 65), notamment deux cavités, qui peuvent être déplacées l'une après l'autre par rotation de la tourelle de transfert (58) dans un poste de réception à côté du poste de mise en lots (19), les cavités (64, 65) ouvertes au niveau de deux côtés opposés recevant, dans une première position de réception, un premier lot partiel (17) et dans une deuxième position de réception décalée, le deuxième lot partiel (18), déposé sur le premier lot partiel (17), de préférence par introduction des lots partiels (17, 18) au moyen du poussoir (72).

15. Dispositif selon la revendication 13 ou 14, **caractérisé par** les caractéristiques suivantes :
a) la tourelle de transfert (58) peut tourner avec un axe de rotation orienté parallèlement à la direction de transport des paquets (10) dans la région du convoyeur d'amenée (21),
b) les cavités (64, 65) de la tourelle de transfert (58), lors de la rotation de cette dernière, peuvent tourner par rapport à la tourelle de transfert (58), de telle sorte que les cavités (64, 65) effectuent un mouvement de translation global du fait du mouvement relatif,
c) les lots (16) de paquets (10), constitués des lots partiels (17, 18), peuvent être sortis de la cavité respective (64, 65) dans une position de sortie, de préférence diamétralement opposée à la position de garniture dans la région du poste de mise en lots (19), par un dispositif de sortie (77), et peuvent être introduits notamment dans une tourelle de pliage (57) en vue d'appliquer au moins une pièce découpée (79) en tant qu'enveloppement des lots (16).
